# EUROPÄISCHE PATENTSCHRIFT

(11) **EP 0 025 414 B1**
(45) Veröffentlichungstag und Bekanntmachung des Hinweises auf die Patenterteilung: **11.05.1983**
(21) Anmeldenummer: 80810281.8
(22) Anmeldetag: 09.09.1980
(51) Int. Cl.: C25C 3/14, C25C 7/06

(54) **Vorratsbunker für eine Einschlagvorrichtung**
Storage bin for a crust-breaking device
Trémie d'alimentation pour un dispositif de piquage

(30) Priorität: 10.09.1979 CH 8147/79
(43) Veröffentlichungstag der Anmeldung: 18.03.1981
(73) Patentinhaber: Schweizerische Aluminium AG, 8212 Neuhausen am Rheinfall (CH)
(72) Erfinder: Friedli, Hans, CH-3945 Steg (CH); Arnold, Erwin, CH-3961 Venthône (CH)

## Beschreibung

Die vorliegende Erfindung bezieht sich auf einen Tonerde und Hilfsstoffe enthaltenden Vorratsbunker für eine Einschlagvorrichtung zum Brechen der erstarrten Kruste eines Elektrolyseofens, insbesondere zur Herstellung von Aluminium.

Für die Gewinnung von Aluminium durch Elektrolyse von Aluminiumoxid wird dieses in einer Fluoridschmelze gelöst, die zum grössten Teil aus Kryolith besteht. Das kathodisch abgeschiedene Aluminium sammelt sich unter der Fluoridschmelze auf dem Kohleboden der Zelle, wobei die Oberfläche des flüssigen Aluminiums die Kathode bildet. In die Schmelze tauchen von oben Anoden ein, die bei konventionnellen Verfahren aus amorphem Kohlenstoff bestehen. An den Kohleanoden entsteht durch die elektrolytische Zersetzung des Aluminiumoxids Sauerstoff, der sich mit dem Kohlenstoff der Anoden zu C0₂ und CO verbindet. Die Elektrolyse findet in einem Temperaturbereich von etwa 940-970 °C statt.

Im Laufe der Elektrolyse verarmt der Elektrolyt an Aluminiumoxid. Bei einer unteren Konzentration von 1-2 Gew.-% Aluminiumoxid im Elektrolyten kommt es plötzlich zum Anodeneffekt, der sich in einer Spannungserhöhung von beispielsweise 4-4,5 V auf 30 V und darüber auswirkt. Spätestens dann muss die Kruste eingeschlagen und die Aluminiumoxidkonzentration durch Zugabe von neuem Aluminiumoxid (Tonerde) angehoben werden.

Die Zelle wird im normalen Betrieb üblicherweise periodisch bedient, auch wenn kein Anodeneffekt auftritt. Ausserdem muss bei jedem Anodeneffekt die Badkruste eingeschlagen und die Tonerdekonzentration durch Zugabe von neuem Aluminiumoxid angehoben werden, was einer Zellenbedienung entspricht.

Zur Zellenbedienung ist über lange Jahre die Kruste aus erstarrter Schmelze zwischen den Anoden und dem Seitenbord der Elektrolysezelle eingeschlagen und anschliessend neues Aluminiumoxid zugegeben worden. Diese heute noch weitgehend angewandte Praxis stösst auf zunehmende Kritik wegen Verschmutzung der Luft in der Elektrolysehalle und der äusseren Atmosphäre. Die Forderung nach Kapselung der Elektrolyseöfen und die Behandlung der Abgase ist in den letzten Jahren zunehmend zur zwingenden Notwendigkeit geworden. Eine maximale Zurückhaltung der Elektrolysegase durch Kapselung kann jedoch nicht gewährleistet werden, wenn eine klassische Längsseitenbedienung zwischen den Anoden und dem Seitenbord der Oefen erfolgt.

In neuerer Zeit sind deshalb die Aluminiumhersteller immer mehr zur Bedienung in der Ofenlängsachse übergegangen. Nach dem Einschlagen der Kruste erfolgt die Tonerdezugabe entweder lokal und kontinuierlich nach dem « Point-Feeder »-Prinzip oder nicht kontinuierlich über die ganze Ofenlängsachse verteilt. In beiden Fällen ist auf der Elektrolysezelle ein Vorratsbunker für die Tonerde angeordnet. Entsprechendes gilt für die von der Anmelderin in jüngerer Zeit vorgeschlagene Querbedienung der Elektrolyseöfen (DE-Patent Nr. 27 31 908).

Die bekannten auf den Elektrolyseöfen angeordneten Vorratsbunker bzw. Tonerdesilos sind in Form von Trichtern oder Behältern mit einem trichterförmigen Unterteil ausgebildet. Der Inhalt des oder der auf dem Ofen angeordneten Behälter(s) deckt im allgemeinen einen 1-2 fachen Tagesbedarf.

Während des Elektrolyseprozesses verarmt der schmelzflüssige Elektrolyt nicht nur an Tonerde, sondern auch an Hilfsstoffen, beispielsweise Kryolith und/oder Aluminiumfluorid, d. h. Flussmitteln. In diesem Falle sind drei Arten bekannt, dem Bad die benötigten Hilfsstoffe zuzuführen :
- Die Ofenkapselung wird geöffnet und die Hilfsstoffe werden beim Einschlagen der Kruste, manuell oder mit mobilen Bedienungsvorrichtungen zugeführt (DE-OS 2510400).
- Die Hilfsstoffe werden über die Förderleitung für die Tonerde in den Vorratsbunker geführt (US-PS 3 714 002).
- Die Hilfsstoffe werden in einer separaten Förderleitung einem über dem Schlagmeissel liegenden hohlen Gehäuse zugeführt, von wo sie in das Bad gelangen können (DE-AS 2 135 485).

Alle bekannten Ausführungsformen für die Zugabe von Hilfsstoffen weisen jedoch Nachteile auf :
- Jedes zusätzliche Oeffnen der Ofenkapselung belastet die Hallenatmosphäre und bedeutet daher eine Verschlechterung der Arbeitsplatzhygiene.
- Werden die Hilfsstoffe in einem geschlossenen System in einen Vorratsbunker geschüttet, so kann es bis zu einem Tag oder länger dauern, bis sie dem Bad zugeführt werden. Ein optimaler Ofengang ist nicht mehr gewährleistet.
- Die Anordnung von separaten Förderleitungen, Druckbehältern, Dosiergeräten und Ausläufen bedingt einen bedeutenden finaziellen und technischen Mehraufwand.

In der DE-AI-2 222 047 wird ein Mischsilo, insbesondere für Kunststoffschnitzel, beschrieben. Durch fest montierte vertikale Seitenwände wird der Silo in grössere und kleinere Behälter unterteilt. Unter den Siloabteilen, insbesondere sind vier unterschiedlich grosse Behälter offenbart, können Rohrleitungen angeschlossen sein.

Die Erfinder haben sich die Aufgabe gestellt, einen Vorratsbunker für eine Einschlagvorrichtung zum Brechen der erstarrten Kruste eines Elektrolyseofens, welcher ohne wesentliche Mehrkosten ein zeitlich nicht verzögertes Zuführen von Hilfsstoffen in geschlossenem Materialfluss erlaubt.

Die Aufgabe wird erfindungsgemäss dadurch gelöst, dass die Scheidewand zwischen grossem und kleinem Behälter hochziehbar ist, und eine Dosiervorrichtung sowie ein gemeinsames, zur Einschlagstelle in der Kruste führendes Auslaufrohr vorgesehen sind.

Zweckmässig verzweigt sich die vom Druckbehälter mit Tonerde und/oder Hilfsstoffen gespiesene Förderleitung kurz vor dem oder unmittelbar nach dem Eintritt in einen mit einem Deckblech versehenen Vorratsbunker. Ein Ende der verzweigten Förderleitung befindet sich über dem grossen Behälter für die Tonerde und ist mit mehreren Auslassstutzen versehen. Die andere Verzweigung der Förderleitung endet über dem kleinen Behälter für die Hilfsstoffe und ist, je nach Dimension dieses kleinen Behälters, mit einem oder mehreren Auslassstutzen versehen. Die beiden Endstücke der Förderleitung liegen vorzugsweise auf einer Horizontalebene. In der Verzweigung oder kurz nachher sind geeignete Umleitungs- bzw. Absperrorgane vorgesehen, welche folgende Fördermöglichkeiten erlauben :
- Das Fördergut fliesst durch beide Endstücke in beide Behälter
- Das Fördergut fliesst durch ein Endstück in den grossen oder in den kleinen Behälter
- Beide Endstücke sind für das Fördergut abgeschlossen.

Nach einer anderen Variante der Erfindung ist im oberen Bereich eines mit einem Deckblech versehenen Vorratsbunkers ein mit mehreren Auslassstutzen versehenes Ende einer Förderleitung für die Zufuhr von Tonerde bzw. Hilfsmitteln angeordnet. Der kleine Behälter für die Hilfsstoffe liegt direkt unter dem in Förderrichtung letzen Auslassstutzen des Förderrohres für die Tonerde. In der Abzweigung der Auslassstutzen oder in den Auslassstutzen sind Umleitungs- bzw. Absperrorgane vorgesehen.

Besonders geeignet ist in allen Varianten der Einsatz von Rohrstücken mit Druckluftförderung und Verzweigungen davon, wie in der EU-A1-0026735 beschrieben. In diesem Fall kann mindestens ein Teil der Umleitungs- bzw. Absperrorgane in der Förderleitung durch solche in der Druckluftleitung ersetzt werden.

Das Volumen des kleinen Behälters liegt bevorzugt zwischen 0,5 und 25 Vol.-%, vorzugsweise 5-20 Vol.-%, des Gesamtvolumens des Vorratsbunkers.

Nach einer ersten Ausführungsvariante des Vorratsbunkers sind der grosse und der kleine Behälter durch eine ungefähr vertikal angeordnete, hochziehbare, ebene Scheidewand, welche entfernt werden kann, getrennt.

Nach einer zweiten Ausführungsvariante ist der kleine Behälter rohrförmig ausgebildet. Dieser rohrförmige Behälter kann, vertikal oder leicht schräg, in den Vorratsbunker gestellt werden. Er hat die folgenden Vorteile :
- ortsunabhängige Anordnung im Silo
- bessere Raumausnützung
- in der Höhe verstellbar, das Mischverhältnis kann durch Hochziehen des Rohres eingestellt werden.

Die Prozesssteuerung erfolgt durch eine zentrale EDV-Anlage, welche auch die Zufuhr der Hilfsstoffe, vorzugsweise in den ebenfalls für die Tonerdebeschickung verwendeten Druckbehälter, auslöst und steuert. Die Hilfsstoffe können jedoch auch in einen wesentlich kleineren, in die Förderleitung für die Tonerde mündenden Druckbehälter gegeben werden.

Die Hilfsstoffe sind im schmelzflüssigen Elektrolyten besser löslich, wenn sie nicht ausschliesslich als solche, sondern vermischt mit Tonerde zugegeben werden, beispielsweise 2 Teile Hilfsstoff und 1 Teil Tonerde.

Beispiele von erfindungsgemässen Ausführungsformen werden anhand der Zeichnung schematisch dargestellt. Es zeigen :
Figur 1 eine Ansicht einer Beschickungsvorrichtung mit vertikaler, ebener Scheidewand im Vorratsbunker
Figur 2 eine Ansicht einer Beschickungsvorrichtung mit rohrförmigem kleinem Behälter im Vorratsbunker.

In Fig. 1 ist ein Vorratsbunker 10 mit einem grossen Behälter 12 für die Tonerde und einem kleinen Behälter 14 für die Hilfsstoffe, wie z. B. Kryolith, Aluminiumfluorid und gemahlene Flusskrusten, dargestellt. Die beiden Behälter sind durch eine vertikal angeordnete, ebene Scheidewand 16 getrennt. Der den Vorratsbunker nach unten begrenzende Abschlussschieber 20 kann ein- oder zweiteilig ausgebildet sein. Ein in der Ebene der Scheidewand 16 zweigeteilter Abschlussschieber 20 kann als Mischorgan eingesetzt werden, indem die beiden Schieberhälften je nach gewünschtem Anteil verschieden weit herausgezogen werden.

An der Unterseite des Vorratsbunkers ist ein Flansch 22 ausgebildet, welcher mit der Dosiervorrichtung 24 verbunden ist. Diese Dosiervorrichtung ist beispielsweise nach einer in der DE-OS 2914238 beschriebenen Ausführungsform als Tonerdeschublade ausgebildet. In einem begrenzten Dosierraum wird durch ein Kolbensystem pro Hub eine bestimmte Menge Tonerde bzw. Hilfsstoff, z. B. 1 kg, in das Auslaufrohr 26 gestossen. Ueber den unteren schrägen Teil des Auslaufrohrs fällt das ausgestossene Material auf die vom Meissel durchstossene Stelle der Kruste.

Im oberen Teil des Vorratsbunkers ist ein Ende der Förderleitung 30 vom Druckbehälter zum Vorratsbunker 10 gezeichnet. Die Auslassstutzen 34 dieses Endstücks münden alle in den grossen Behälter 12 für die Tonerde. Das andere, auf derselben Horizontalebende liegende Endstück, das über den Auslassstutzen 32 in den kleinen Behälter 14 mündet, ist in Fig. 2 gezeichnet, wo das über dem grossen Behälter endende Rohrstück weggelassen ist.

Der in Fig. 2 dargestellte Tonerdebunker 10 unterscheidet sich, auch in bezug auf die Zufuhr und den Wegfluss von Tonerde bzw. Hilfsstoffen, von Fig. 1 lediglich durch die anders gestaltete Unterteilung in einen grossen Behälter 12 und einen kleinen Behälter 14. Dieser kleine Behälter ist durch eine Rohrwandung 18 abgegrenzt. Der letzte Auslassstutzen 32 der Förderleitung 30 ist oberhalb des rohrförmigen Behälters 14 angeordnet. Ein gegebenenfalls einzustellendes Mischverhältnis zwischen Tonerde und Hilfsstoffen kann nicht nur mit einem zweiteiligen Abschlussschieber 20, sondern auch durch Anheben des Rohres 14 erreicht werden.

Ist der Elektrolyt an Hilfsstoffen verarmt und z. B. alkalisch oder zu sauer geworden, und beide Behälter mit Tonerde gefüllt, so wird der Abschlussschieber 20 derart eingestellt, dass nur Tonerde aus dem kleinen Behälter ausfliesst. Das Rohrstück für die Tonerde mit den Auslassstutzen 34 wird verschlossen, die benötigten Hilfsstoffe in den Druckbehälter eingeführt und über die Förderleitung 30 und den Auslassstutzen 32 in den kleinen Behälter 14 geführt. Bei für diesen kleinen Behälter geöffnetem Abschlussschieber 20 werden die Hilfsstoffe, gegebenenfalls mit einem Anteil Tonerde, über die Dosiervorrichtung 24 und das Auslaufrohr 26 in den Fluss geleitet. Dieses Verfahren ist jedoch nur zweckmässig, wenn das Volumen des kleinen Behälters, verglichen mit dem Gesamtvolumen des Vorratbunkers, klein ist, weil sonst bis zum Entleeren zu viel Zeit verstreichen kann. Bei der Chargierung mit Tonerde kann deshalb der Auslaufstutzen 32 oder die Eintrittsöffnung in den kleinen Behälter 14 geschlossen werden, sodass alle Tonerde in den grossen Behälter 12 geführt wird. Der kleine Behälter 14 bleibt leer und kann jederzeit für die rasche Zufuhr von Hilfsstoffen zum Bad verwendet werden. Die abgeschrägte Behälterwand 28 muss mindestens dem Schüttkegelwinkel des am schlechtesten fliessenden Materials entsprechen. Bei allen Ausführungsformen des Vorratsbunkers werden die Prozessschritte zum Zuführen von Tonerde und Hilfsstoffen, zum Einstellen des Abschlussschiebers 20 und zum Betätigen der Dosiervorrichtung 24 vorzugsweise mittels einer zentralen EDV-Anlage ausgelöst und gesteuert.

## Patentansprüche

1. Vorratsbunker für eine Einschlagvorrichtung zum Brechen der erstarrten Kruste eines Elektrolyseofens, insbesondere zur Herstellung von Aluminium, der in einen grossen Behälter (12) für Tonerde und einen kleinen Behälter (14) für die Hilfsstoffe unterteilt und mittels eines Abschlussschiebers (20) verschliessbar ist, dadurch gekennzeichnet, dass die Scheidewand (16) zwischen grossem und kleinem Behälter (12, 14) hochziehbar ist, und eine Dosiervorrichtung (24) sowie ein gemeinsames, zur Einschlagstelle in der Kruste führendes Auslaufrohr (26) vorgesehen sind.

2. Vorratsbunker nach Anspruch 1, dadurch gekennzeichnet, dass die Scheidewand (16) senkrecht angeordnet ist.

3. Vorratsbunker nach Anspruch 1 oder 2, dadurch gekennzeichnet, dass die Scheidewand (16) eben ausgebildet ist.

4. Vorratsbunker nach Anspruch 1 oder 2, dadurch gekennzeichnet, dass die Scheidewand (16) in Form eines Rohres ausgebildet und in den Vorratsbunker (10) gestellt ist.

5. Vorratsbunker nach einem der Ansprüche 1-4, dadurch gekennzeichnet, dass das Volumen des kleinen Behälters (14) 0,5-25 Vol-%, vorzugsweise 5-20 Vol.-%, des gesamten Volumens des Vorratsbunkers (10) ausmacht.

6. Vorratsbunker nach einem der Ansprüche 1-5, dadurch gekennzeichnet, dass der Vorratsbunker (10) mit einem Deckblech geschlossen ist, und unterhalb davon die Förderleitung (30) für Tonerde und Hilfsstoffe von einer Verzweigung unmittelbar vor oder nach dem Eintritt in den Tonerdebunker (10) in zwei blind endenden, aber mit Auslassstutzen versehenen Rohrstücken in den grossen bzw. kleinen Behälter (12, 14) geführt ist, wobei mindestens ein Auslassstutzen (32) des einen Rohrendstückes im Bereich des kleinen Behälters (14), und mehrere Auslassstutzen (34) des anderen Rohrendstücks im Bereich des grossen Behälters (13) angeordnet sind.

7. Vorratsbunker nach einem der Ansprüche 1-5, dadurch gekennzeichnet, dass der Vorratsbunker (10) mit einem Deckblech geschlossen ist, und unterhalb davon die Förderleitung (30) für Tonerde und Hilfsstoffe, blind endend, aber mit Auslassstutzen versehen, in den Vorratsbunker (10) geführt ist, wobei der letzte Auslassstutzen (32) im Bereich des kleinen Behälters (14), die übrigen Auslassstutzen (34) im Bereich des grossen Behälters (12) angeordnet sind.

## Claims

1. Storage bin for a device for breaking open the solidified crust on an electrolytic cell, in particular for production of aluminium, which is subdivided into a large container (12) for alumina and a small container (14) for additives, and can be closed by a closing-off plate (20), characterised in that the dividing wall (16) between large and small container (12, 14) can be raised, and a dosing device (24) and also a common outlet pipe (26) leading to the break in the crust are provided.

2. Storage bin according to claim 1, characterised in that the dividing wall (16) is vertically arranged.

3. Storage bin according to claim 1 or 2, characterised in that the dividing wall (16) is formed flat.

4. Storage bin according to claim 1 or 2, characterised in that the dividing wall (16) is formed in the shape of a tube and placed in the storage bin (10).

5. Storage bin according to one of claims 1-4, characterised in that the volume of the small container (14) amounts to 0.5-25 vol.-%, preferably 5-20 vol.-%, of the total volume of the storage bin (10).

6. Storage bin according to one of claims 1-5, characterised in that the storage bin (10) is closed with a cover sheet, and below it the feed pipe (30) for alumina and additives runs from a branching point, immediately before or after the entry into the alumina bin (10), to two blind pipe pieces which are, however, provided with outlets in the large and small container (12, 14) respectively, while at least one outlet (32) of one pipe end piece is arranged in the region of the small container (14) and a plurality of outlets (34) of the other pipe end piece in the region of the large container (13).

7. Storage bin according to one of claims 1-5, characterised in that the storage bin (10) is closed with a cover sheet and below it the feed pipe (30) for alumina and additives runs into the storage bin (10) and is blind but provided with outlets, while the last outlet (32) is arranged in the region of the small container (14), the remaining outlets (34) in the region of the large container (12).

## Revendications

1. Trémie d'alimentation pour un dispositif de piquage pour rompre la croûte solidifiée d'un four à électrolyse en particulier pour la fabrication de l'aluminium, trémie qui se divise en un grand récipient (12) pour l'alumine et un petit récipient (14) pour les produits auxiliaires et que l'on peut fermer au moyen d'un tiroir de fermeture (20), caractérisée en ce que la paroi de séparation (16) entre le grand récipient et le petit récipient (12, 14) peut être relevée et qu'il est prévu un dispositif de dosage (24) ainsi qu'un tube de sortie (26) commun conduisant à l'endroit de piquage de la croûte.

2. Trémie d'alimentation selon la revendication 1, caractérisée en ce que la paroi de séparation (16) est disposée verticalement.

3. Trémie d'alimentation selon la revendication 1 ou la revendication 2, caractérisée en ce que la paroi de séparation (16) est de conception plane.

4. Trémie d'alimentation selon la revendication 1 ou la revendication 2, caractérisée en ce que la paroi de séparation (16) a la forme d'un tube et est placée dans la trémie d'alimentation (10).

5. Trémie d'alimentation selon l'une des revendications 1-4, caractérisée en ce que le volume du petit récipient (14) représente 0,5-25 % en volume, de préférence 5-20 % en volume du volume total de la trémie d'alimentation (10).

6. Trémie d'alimentation selon l'une des revendications 1-5, caractérisée en ce que la trémie d'alimentation (10) est fermée par une tôle de couverture et en ce qu'en dessous de cette tôle la conduite d'alimentation (30) pour l'alumine et les produits auxiliaires est amenée, depuis un embranchement situé immédiatement avant ou après l'entrée dans la trémie d'alumine (10), dans deux pièces tubulaires fermées à leur extrémité mais munies de manchons de sortie dans le grand récipient et dans le petit récipient (12, 14), au moins un manchon de sortie (32) de l'une des pièces tubulaires d'extrémité étant situé dans la zone du petit récipient (14) et plusieurs manchons de sortie (34) de l'autre pièce tubulaire d'extrémité étant situés dans la zone du grand récipient (13).

7. Trémie d'alimentation selon l'une des revendications 1-5, caractérisée en ce que la trémie d'alimentation (10) est fermée au moyen d'une tôle de couverture et qu'en dessous de cette tôle la conduite d'alimentation (30) pour l'alumine et les produits auxiliaires, fermée à son extrémité mais munie de manchons de sortie, est amené dans la trémie d'alimentation (10), le dernier manchon de sortie (32) étant disposé dans la zone du petit récipient (14), les autres manchons de sortie (34) étant situés dans la zone du grand récipient (12).
